# EUROPÄISCHE PATENTSCHRIFT

(11) **EP 1 319 381 B1**
(45) Veröffentlichungstag und Bekanntmachung des Hinweises auf die Patenterteilung: **23.08.2006**
(21) Anmeldenummer: 02027075.7
(22) Anmeldetag: 03.12.2002
(51) Int. Cl.: A61G 5/00, A61G 5/10

(54) **Fahrbarer Stuhl für den Krankentransport**
Mobile wheeled chair for transporting patients
Chaise mobile à roulettes pour le transport des malades

(30) Priorität: 14.12.2001 DE 10161624
(43) Veröffentlichungstag der Anmeldung: 18.06.2003
(73) Patentinhaber: Brustmann, Herbert, 82515 Wolfratshausen (DE)
(72) Erfinder: Brustmann, Herbert, 82515 Wolfratshausen (DE)
(74) Vertreter: Nöth, Heinz

(56) Entgegenhaltungen:
- WO-A-97/23187
- US-A- 5 102 372

## Beschreibung

Die Erfindung betrifft einen fahrbaren Stuhl für den Krankentransport nach dem Oberbegriff des Patentanspruches 1.

Aus WO 97/23187 A ist ein derartiger fahrbarer Stuhl bekannt, welcher an einem Fahrgestell einen Sitz, eine Rückenlehne und Armlehnen als Sitzteile aufweist, die relativ zueinander beweglich gelagert sind. Ferner ist eine Verstelleinrichtung vorgesehen, mit welcher die Rückenlehne verstellt werden kann. Mittels einer Rasteinrichtung kann die Verstelleinrichtung und damit die Rückenlehne in einer jeweils gewünschten Position fixiert werden. An der Rückenlehne befindet sich ein Handgriff, an welchem zum Lösen der Rasteinrichtung und zum Betätigen der Verstelleinrichtung ein Hebel vorgesehen ist, dessen Bewegung über einen Seiltrieb zum Entriegeln der Verstelleinrichtung übertragen wird.

Durch die Verstelleinrichtung können die verschiedenen Sitzteile in dem jeweiligen Krankheitsbefund des zu transportierenden Patienten angepasste Positionen, beispielsweise in eine an eine Schocklage angepasste Position gebracht werden.

Aufgabe der Erfindung ist es, einen fahrbaren Stuhl der eingangs genannten Art zu schaffen, welcher bei der Verstellung wenigstens eines der Sitzteile eine vereinfachte Handhabung und Bedienung gewährleistet.

Diese Aufgabe wird erfindungsgemäß durch die kennzeichnenden Merkmale des Patentanspruches 1 gelöst.

Durch die Erfindung wird somit gewährleistet, dass der Handgriff nicht nur zum Schieben oder Ziehen des Stuhles geeignet ist, sondern auch zur Verstellung der Sitzteile verwendet wird. Gegebenenfalls kann auch während des Krankentransportes, falls dies erforderlich ist, in einfacher Weise eine Verstellung der Sitzteile in eine für den Patienten geeignete Position durchgeführt werden.

Beim Drehen des Drehteils in die eine Drehrichtung kann eine Rasteinrichtung in eine gelöste Position und beim Drehen in die entgegengesetzte Richtung in die verrastete Position gebracht werden. Vorzugsweise ist die Rasteinrichtung in die verrastete Position mit einer Vorspannkraft vorgespannt. In vorteilhafter Weise kann das Drehteil mit einem Drehgriff drehfest verbunden sein, wobei das Drehteil im Innern eines Griffgehäuses gelagert ist und der Drehgriff außen am Gehäuse vorgesehen ist. Der Drehgriff ist sowohl zur Drehung des Drehteils als auch zum Schieben oder Ziehen des fahrbaren Stuhles geeignet.

Anhand der Figuren wird an einem Ausführungsbeispiel die Erfindung noch näher erläutert.

Es zeigt:
- Fig. 1: einen fahrbaren Stuhl in Seitenansicht in Einsteige-Position;
- Fig. 2: das Ausführungsbeispiel der Fig. 1 in Seitenansicht beim Fahren;
- Fig. 3: einen an der Rückseite einer Sitzlehne des Ausführungsbeispiels der Fig. 1 und 2 befestigten Handgriff;
- Fig. 4: Einzelteile der linken Seite des in Fig. 3 dargestellten Handgriffs; und
- Fig. 5: eine schnittbildliche Darstellung der in Fig. 4 zusammengebauten Einzelteile.

In den Figuren 1 und 2 ist ein fahrbarer Stuhl für den Krankentransport dargestellt. Dieser Stuhl besitzt ein Fahrgestell 1, an welchem ein Sitz 2, eine Rückenlehne 3 und Armlehnen 4 von denen eine Armlehne dargestellt ist, als Sitzteile relativ zueinander beweglich gelagert sind. Um die Sitzteile in eine entsprechende Position zu bringen, ist eine Verstelleinrichtung 5 vorgesehen. Diese kann eine oder mehrere beispielsweise als Gasfedern 17, 18 ausgebildete Verriegelungszylinder enthalten, welche mit den zu verstellenden Sitzteilen verbunden sind. Ferner beinhaltet die Verstelleinrichtung Rasteinrichtungen 6, welche den jeweiligen Gasfedern 17, 18 zugeordnet sind.

Zur Betätigung der Verstelleinrichtung, beispielsweise beim Verändern der Position der Sitzteile von der Anordnung in der Figur 1 in die Anordnung der Figur 2 ist ein an der Rückenlehne 3 befestigter Handgriff 7 vorgesehen. Der Handgriff 7 dient normalerweise zum Schieben oder Ziehen des fahrbaren Stuhles. Ferner besitzt, wie insbesondere aus der Figur 3 zu ersehen ist, der Handgriff 7 einen Drehgriff 11, welcher am Handgriffrahmen 13 bzw. Handgriffgehäuse drehbar gelagert ist. Der Handgriffrahmen 13 ist an der Rückseite der Rückenlehne 3 befestigt. Wie insbesondere aus den Figuren 4 und 5 zu ersehen ist, ist der Drehgriff 11 drehfest mit einem Drehteil 9 verbunden. Das Drehteil 9 ist drehbar um eine Handgriffachse 8 am Handgriffrahmen 13 gelagert. Wie aus der Figur zu ersehen ist, ragt der Drehgriff seitlich über den Handgriffrahmen 13 hinaus. Zwischen dem Drehgriff 11 und dem Handgriffrahmen 13 ist eine Verriegelungseinrichtung wirksam. Die Verriegelungseinrichtung besitzt einen am Handgriffrahmen 13 befestigten Verriegelungsvorsprung 14, beispielsweise einen Verriegelungsstift, welcher in eine entsprechende Verriegelungsausnehmung 15 am Drehgriff in der Verriegelungsposition eingreift. In der Verriegelungsposition ist der Drehgriff 11 drehfest mit dem Handgriffrahmen 13 verbunden. In dieser Position kann der Stuhl ohne die Gefahr einer unbeabsichtigten Verstellung der Sitzteile bewegt werden.

Mit dem Drehteil 9 ist ein Zugseil 16 eines Bowdenzuges 10 mit Hilfe eines Festigungsbolzens 12 fest verbunden. Das Zugseil 16 des Bowdenzuges ist mit der Rasteinrichtung 6 des jeweiligen Verstellzylinders (Gasfeder 17, 18) der Verstelleinrichtung 5 verbunden. Hierzu ist der Bowdenzug 10 durch die Rückenlehne 3 zu den jeweiligen Gaszylindern 17 und 18 der Verstelleinrichtung 5 geführt. Die Gaszylinder 17 und 18 der Verstelleinrichtung 5 werden in den jeweiligen Betriebszuständen der Figuren 1 und 2 durch die Rasteinrichtungen 6 in verrasteten Positionen gehalten. Zum Lösen der jeweiligen Rasteinrichtung 6 wird die Verriegelung am Handgriff gelöst.

Hierzu kann der Verriegelungsvorsprung 14 gegen eine Vorspannkraft, insbesondere Federkraft aus der Verriegelungsausnehmung herausgeschoben werden. Es ist jedoch auch möglich, den Drehgriff 11 in axialer Richtung gegenüber dem Handgriffrahmen 13 zum Lösen der Verriegelung zu bewegen. Die Rasteinrichtung 6 kann beispielsweise durch Federkraft in den verrasteten Zustand vorgespannt sein, wodurch auch der Drehgriff 11 und das Drehteil 9 in ihrer normalen Betriebsstellung (Ausgangsstellung) gehalten werden. Eine zusätzliche Verriegelung des Drehgriffs 11 kann vorgesehen sein oder entfallen.

Vorzugsweise sind die insbesondere als Gasfedern 17, 18 ausgebildeten Verstellzylinder in eine bestimmte Position, bei welcher der Stuhl vorzugsweise die in der Figur 1 dargestellte Einsteige-Position aufweist, vorgespannt.

Wie aus der Figur 5 zu ersehen ist, wird beim Drehen des Drehteils 9 über das Zugseil 16 auf die jeweilige Rasteinrichtung 6 ein Zug ausgeübt, bei welchem die Rasteinrichtung gegen die vorzugsweise vorgesehene Vorspannkraft in den gelösten Zustand gebracht wird. Es ist dann möglich, unterstützt durch die Federwirkung der Gasfedern 17 bzw. 18 die entsprechenden Sitzteile beispielsweise den Sitz 2 und/oder die Rückenlehne 3 und/oder die Armlehnen 4 gegebenenfalls zusammen mit einem Beinteil 19 zu verstellen.

Beim Drehen des Drehteils 9 in die entgegengesetzte Richtung werden nach dem Verstellen des entsprechenden Sitzteils bzw. der entsprechende Sitzteile die Verstelleinrichtung 5 und Rasteinrichtung 6 in den verrasteten Zustand zurückgebracht. Die neu eingestellten Positionen der Sitzteile sind damit am Fahrgestell 1 fixiert. Die Rückstellung in die verrastete Position kann aufgrund der Vorspannkraft erfolgen, mit welcher die Rasteinrichtung 6 in den verrasteten Zustand vorgespannt ist. Diese Vorspannkraft kann derart bemessen sein, dass durch Loslassen des Drehgriffes 11 die Rasteinrichtung selbständig in den verrasteten Zustand zurückgebracht wird, wobei das Drehteil 9 über das Zugseil 16 zurückgedreht wird. Es ist jedoch auch möglich zwischen dem Handgriffrahmen 13 und dem Drehteil 9 und/oder Drehgriff 11 eine nicht näher dargestellte Rückstellfeder vorzusehen. Eine gesonderte Versiegelung oder Verrastung des Drehteils 9 und/oder Drehgriffs 11 kann dann entfallen.

In der Figur 3 ist für die linke Seite des Handgriffes 7 ein Drehgriff 11 mit. Verstellmöglichkeit vorgesehen. Eine derartige Verstellmöglichkeit mit dem Drehgriff 11 und zugeordnetem Drehteil und Bowdenzug kann auch auf der rechten Seite des Handgriffes 7 vorgesehen sein. Es können die beiden Gaszylinder 17 und 18 gemeinsam oder separat je nach Erfordernis betätigt werden.

Vorzugsweise kommt die Erfindung bei einem fahrbaren Stuhl zum Einsatz, wir er aus der EP 1 059 075 A2 bekannt ist.

### [Bezugszeichenliste]

- 1: Fahrgestell
- 2: Sitz
- 3: Rückenlehne
- 4: Armlehne
- 5: Verstelleinrichtung
- 6: Rasteinrichtung
- 7: Handgriff
- 8: Handgriffachse
- 9: Drehteil
- 10: Bowdenzug
- 11: Drehgriff
- 12: Befestigungsbolzen
- 13: Handgriffrahmen
- 14: Verriegelungsvorsprung
- 15: Verriegelungsausnehmung
- 16: Zugseil
- 17: Gasfeder
- 18: Gasfeder
- 19: Beinteil

## Patentansprüche

1. Fahrbarer Stuhl für den Krankentransport mit einem Fahrgestell (1), an welchem ein Sitz (2), eine Rückenlehne (3) und Armlehnen (4) als Sitzteile relativ zueinander beweglich gelagert sind, wenigstens einer Verstelleinrichtung (5), mit welcher wenigstens eines der Sitzteile verstellbar ist und mittels einer Rasteinrichtung (6) in einer jeweils gewünschten Position fixierbar ist, und einem an der Rückenlehne (3) befestigten Handgriff (7), an welchem eine Betätigungseinrichtung, deren Bewegung über einen Seiltrieb auf die Verstelleinrichtung übertragbar ist, vorgesehen ist,
**dadurch gekennzeichnet, dass** die Betätigungseinrichtung ein Drehteil (9) aufweist, daß um die Längsachse (8) des Handgriffs (7) drehbar angeordnet ist, und dessen Drehbewegung über einen Bowdenzug (10) auf die Verstelleinrichtung (5) übertragbar ist, wobei ein Zugseil (16) des Bowdenzuges (10) fest mit dem Drehteil (9) verbunden ist.

2. Fahrbarer Stuhl nach Anspruch 1, **dadurch gekennzeichnet, dass** beim Drehen des Drehteils (9) in die eine Drehrichtung die Rasteinrichtung (6) in eine gelöste Position und beim Drehen in die entgegengesetzte Richtung in die verrastete Position bringbar ist.

3. Fahrbarer Stuhl nach Anspruch 1 oder 2, **dadurch gekennzeichnet, dass** die Rasteinrichtung (6) mit einer Vorspannkraft in die verrastete Position vorgespannt ist.

4. Fahrbarer Stuhl nach einem der Ansprüche 1 bis 3, **dadurch gekennzeichnet, dass** das Drehteil (9) mit einem Drehgriff (11) drehfest verbunden ist.

5. Fahrbarer Stuhl nach einem der Ansprüche 1 bis 4, **dadurch gekennzeichnet, dass** das Drehteil (9) innerhalb eines Handgriffrahmens (13) und der Drehgriff (11) außerhalb des Handgriffrahmens (13) gelagert sind.

6. Fahrbarer Stuhl nach einem der Ansprüche 1 bis 5, **dadurch gekennzeichnet, dass** das Drehteil (9) und der Drehgriff (11) koaxial zueinander angeordnet sind.

7. Fahrbarer Stuhl nach einem der Ansprüche 1 bis 6, **dadurch gekennzeichnet, dass** der Drehgriff (11) und das Drehteil (9) durch eine Federkraft in ihre Ausgangsposition vorgespannt sind.

## Claims

1. A mobile chair for invalid transport comprising a chassis (1) on which a seat (2), a backrest (3) and armrests (4) as seat portions are mounted movably relative to each other, at least one displacement device (5) with which at least one of the seat portions is displaceable and can be fixed in a respectively desired position by means of a latching device (6), and a handle (7) which is fixed to the backrest (3) and on which there is provided an actuating device, the movement of which can be transmitted to the displacement device by way of a cable transmission,
**characterised in that** the actuating device has a rotary portion (9) which is arranged rotatably about the longitudinal axis (8) of the handle (7) and the rotary movement of which can be transmitted to the displacement device (5) by way of a Bowden cable (10), wherein a pulling cable (16) of the Bowden cable (10) is fixedly connected to the rotary portion (9).

2. A mobile chair according to claim 1 **characterised in that** upon rotation of the rotary portion (9) in the one direction of rotation the latching device (6) can be moved into a released position and upon rotation in the opposite direction it can be moved into the latched position.

3. A mobile chair according to claim 1 or claim 2 **characterised in that** the latching device (6) is biased into the latched position with a biasing force.

4. A mobile chair according to one of claims 1 to 3 **characterised in that** the rotary portion (9) is non-rotatably connected to a rotary handle (11).

5. A mobile chair according to one of claims 1 to 4 **characterised in that** the rotary portion (9) is mounted within a handle frame (13) and the rotary handle (11) is mounted outside the handle frame (13).

6. A mobile chair according to one of claims 1 to 5 **characterised in that** the rotary portion (9) and the rotary handle (11) are arranged coaxially to each other.

7. A mobile chair according to one of claims 1 to 6 **characterised in that** the rotary handle (11) and the rotary portion (9) are biased into their initial position by a spring force.

## Revendications

1. Chaise roulante pour le transport de malades comportant un châssis roulant (1) sur lequel un siège (2), un dossier (3) et des accoudoirs (4) sont montés mobiles les uns par rapport aux autres en tant que parties de siège, au moins un dispositif de réglage (5) avec lequel au moins l'une des parties de siège peut être réglée et peut être fixée dans une position particulière souhaitée au moyen d'un dispositif d'encliquetage (6), et une poignée (7) fixée au dossier (3), sur laquelle est prévu un dispositif d'actionnement dont le mouvement est transmissible au dispositif de réglage par une transmission par câble,
**caractérisée en ce que** le dispositif d'actionnement comporte une partie rotative (9) qui est disposée de manière rotative autour de l'axe longitudinal (8) de la poignée (7), dont le mouvement rotatif est transmissible au dispositif de réglage (5) par une commande Bowden (10), un câble de traction (16) de la commande Bowden (10) étant relié fermement à la partie rotative (9).

2. Chaise roulante selon la revendication 1, **caractérisée en ce que** le dispositif d'encliquetage (6) peut être amené dans une position détachée lors de la rotation de la partie rotative (9) dans un sens de rotation et dans la position encliquetée lors de la rotation dans le sens opposé.

3. Chaise roulante selon la revendication 1 ou 2, **caractérisée en ce que** le dispositif d'encliquetage (6) est précontraint dans la position encliquetée avec une force de précontrainte.

4. Chaise roulante selon l'une des revendications 1 à 3, **caractérisée en ce que** la partie rotative (9) est reliée de manière solidaire en rotation à une poignée rotative (11).

5. Chaise roulante selon l'une des revendications 1 à 4, **caractérisée en ce que** la partie rotative (9) est logée à l'intérieur d'un cadre de poignée (13) et la poignée rotative (11) à l'extérieur du cadre de poignée (13).

6. Chaise roulante selon l'une des revendications 1 à 5, **caractérisée en ce que** la partie rotative (9) et la poignée rotative (11) sont disposées coaxialement l'une à l'autre.

7. Chaise roulante selon l'une des revendications 1 à 6, **caractérisée en ce que** la poignée rotative (11) et la partie rotative (9) sont précontraintes dans leur position de départ par une force de ressort.
